# EUROPÄISCHE PATENTSCHRIFT

(11) **EP 3 507 818 B1**
(45) Veröffentlichungstag und Bekanntmachung des Hinweises auf die Patenterteilung: **22.06.2022**
(21) Anmeldenummer: 17768706.8
(22) Anmeldetag: 05.09.2017
(51) Int. Cl.: H01H 13/10, H01H 13/04, H01H 3/54

(54) **HALTEADAPTER FÜR DIE FIXIERUNG VON BEFEHLS- UND MELDEGERÄTEN SOWIE ANORDNUNG**
HOLDING ADAPTER FOR FIXING CONTROL AND SIGNALLING DEVICES AND ALSO ARRANGEMENT
ADAPTATEUR DE RETENUE POUR FIXER DES DISPOSITIFS DE COMMANDE ET DE SIGNALISATION ET ENSEMBLE

(30) Priorität: 05.09.2016 DE 102016116518
(43) Veröffentlichungstag der Anmeldung: 10.07.2019
(73) Patentinhaber: Eaton Intelligent Power Limited, Dublin 4 (IE)
(72) Erfinder: DOENOGLU, Luetfiye, 53125 Bonn (DE); SCHAEFER, Joerg, 53359 Rheinbach (DE); SANAN, Deepak, 53119 Bonn (DE); WIESE, Artur, 53332 Bornheim (DE)
(74) Vertreter: Eaton IP Group EMEA
(86) Internationale Anmeldenummer: PCT/EP2017/072146
(87) Internationale Veröffentlichungsnummer: WO 2018/042045

(56) Entgegenhaltungen:
- WO-A1-2014/202654
- DE-A1- 10 012 264
- DE-T2-602004 001 497
- DE-U- 1 996 975

## Beschreibung

Die Erfindung betrifft einen Halteadapter für die Fixierung von Befehls- und Meldegeräten, insbesondere von Drucktaster, an einer Frontplatte. Die Erfindung betrifft darüber hinaus eine Anordnung mit einem Befehls- oder Meldegerät und einem solchen Halteadapter.

Aus dem Stand der Technik sind Installationssysteme für Gebäude oder Anlagen bekannt, die vielfach Befehls- oder Meldegeräte aufweisen. Solche Befehls- oder Meldegeräte sind beispielsweise Schalter oder Taster, etwa Drucktaster, die optional eine Anzeigefunktionalität haben. Die Befehls- oder Meldegeräte werden typischerweise in Schalttafeln, Bedientableaus, Schaltschranktüren oder Gehäusedecken montiert. Zur Fixierung der Befehls- oder Meldegeräte an einer Frontplatte, etwa einem Panel oder einer Wandung, werden typischerweise Halteadapter verwendet.

Typischerweise sind derartige Befehls- oder Meldegeräte modular aufgebaut, sie bestehen etwa aus einem Betätiger und einem Befestigungsteil mit einem Gewinde. Zur Montage wird das Befehls- beziehungsweise Meldegerät in der Regel von einer Vorderseite durch ein Loch in der Frontplatte geführt und von der Rückseite mittels eines Befestigungselements, wie einer Ringmutter, montiert. Die Befehls- oder Meldegeräte sind betätigbar und wirken auf eine Steuerung ein. Eine elektrische Verbindung des Befehls- oder Meldegeräts mit der Steuerung erfolgt typischerweise über Anschlussklemmen.

Aus der WO 2014/202654 A1 ist ein Sicherheitsschalter mit Überwachungsfunktion bekannt. Die DE 19 96 975 U betrifft einen elektrischen Druckknopfschalter.

Eine Aufgabe, die der Erfindung zugrunde liegt, ist es, ein Konzept für einen Halteadapter anzugeben, welcher zu einer flexiblen Montage von Befehls- und Meldegeräten beiträgt.

Gemäß einem Aspekt wird ein Halteadapter für die Fixierung von Befehls- und Meldegeräten, insbesondere von Drucktaster, an einer Frontplatte offenbart. Der Halteadapter weist ein Gehäuse mit einer ersten Ausnehmung und eine in dem Gehäuse gelagerte Montageplatte mit einer zweiten Ausnehmung auf. Die zweite Ausnehmung ist fluchtend zu der ersten Ausnehmung angeordnet, sodass ein Befehls- oder Meldegerät in einer axialen Richtung durch die beiden Ausnehmungen führbar ist. Weiter ist die Montageplatte zwischen einer ersten Endposition und einer zweiten Endposition in der axialen Richtung relativ zu dem Gehäuse in dem Gehäuse verschiebbar gelagert, sodass bei der Fixierung eines Befehls- oder Meldegeräts an der Frontplatte die Montageplatte in Abhängigkeit einer Dicke der Frontplatte relativ bezüglich des Gehäuses verschiebbar und ein Höhenausgleich in Abhängigkeit der Dicke der Frontplatte erzielbar ist.

Der Halteadapter kann auch Befestigungsvorrichtung oder Adaptervorrichtung genannt werden. Über den Halteadapter wird ein Befehls- oder Meldegerät an der Frontplatte befestigt. Die Frontplatte ist typischerweise ein Blech oder eine Wand eines Schaltschranks oder dergleichen.

Die Montageplatte ist eingerichtet, mit dem Befehls- oder Meldegerät bei der Fixierung mechanisch zusammenzuwirken.

Beispielsweise wird das Befehls- oder Meldegerät durch die Frontplatte und durch den Halteadapter, also die Montageplatte und das Gehäuse, geführt. Anschließend wird das Gerät über ein Befestigungselement gegen den Halteadapter, etwa gegen das Gehäuse, und somit gegen die Frontplatte fixiert. Dabei wird das Befehls- oder Meldegerät mit einem Grundkörper mit der Montageplatte zusammen. Beispielsweise schlägt der Grundkörper gegen die Montageplatte an. Letztere ist in dem Gehäuse mechanisch gelagert, so dass die von dem Befestigungselement aufgebrachte Haltekraft über das Gehäuse auf die Frontplatte übertragen wird.

Beim Fixieren, etwa Verschrauben, des Geräts gegen die Frontplatte wird nun die Montageplatte in Abhängigkeit einer Dicke der Frontplatte relativ bezüglich des Gehäuses verschoben. Dadurch sind eine schnelle Fixierung des Halteadapters an der Frontplatte sowie eine variable Lagerstelle realisiert. Durch diese Flexibilität ist es möglich, eine Dicke der Frontplatte zu kompensieren. Typische Frontplattendicken liegen im Bereich von 1 bis 6 mm. Der Halteadapter ermöglicht folglich einen Hubausgleich für unterschiedliche Dicken der Frontplatte.

Ein weiterer Vorteil liegt darin, dass der Halteadapter nur mit wenigen Umdrehungen eines Fixier- beziehungsweise Befestigungsmittels, etwa einer Ringmutter, festzuziehen ist. Ein mühsamer Ausgleich der Fronttafelstärke durch langes Drehen des Fixiermittels ist somit nicht mehr erforderlich. Ein weiterer Vorteil liegt darin, dass durch Einsatz verschiedener Montageplatten Rücksicht auf verschiedene Befehls- oder Meldegeräte genommen werden kann. Es ist nicht notwendig, für unterschiedliche Befehls- oder Meldegeräte unterschiedliche Halteadapter vorzuhalten, insbesondere unterschiedliche Gehäuse. Es reicht beispielsweise aus, die Montageplatte entsprechend anzupassen.

Die Montageplatte ist beispielsweise mittels eines Rastmechanismus in dem Gehäuse montiert, das heißt unverlierbar im Gehäuse verschiebbar gehalten. Beispielsweise ist die Montageplatte zwischen zwei Anschlägen im Gehäuse geführt. Die Montageplatte kann weiterhin mittels Führungselementen wie Rippen oder dergleichen verschiebbar geführt sein.

Gemäß einer Ausgestaltung weist das Gehäuse einen Verrastmechanismus auf, der mit der Montageplatte für den Höhenausgleich zusammenwirkt. Bei einem solchen Verrastmechanismus handelt es sich beispielsweise um einen Ratschenmechanismus. Die Montageplatte verrastet somit in entsprechender Position relativ bezogen auf das Gehäuse. Das Verschieben und Verrasten der Montageplatte kann vor der Fixierung an der Frontplatte aber auch bei der Fixierung, etwa dem Befestigen mittels des Befestigungselements, geschehen. Mit anderen Worten wird beispielsweise beim Festziehen und Verschrauben des Melde- beziehungsweise Befehlsgeräts an der Frontplatte die Montageplatte in eine entsprechende Position verrastet.

Gemäß einer weiteren Ausgestaltung ist in dem Gehäuse ein Federelement gelagert, welches mit der Montageplatte zusammenwirkt, sodass die Montageplatte aus der ersten Endposition entgegen einer Federkraft des Federelements in der axialen Richtung relativ zu dem Gehäuse verschiebbar ist. Mit anderen Worten ist das Federelement so in dem Gehäuse angeordnet und gelagert, dass dieses eine Kraft auf die Montageplatte ausübt, die in Richtung der ersten Endposition wirkt. Wirkt keine zusätzliche Kraft auf die Montageplatte, etwa durch Zusammenwirken mit dem Befehlsgerät, so wird die Montageplatte in die erste Endposition gedrückt. In diesem nicht-montierten beziehungsweise ursprünglichen Zustand ist die Montageplatte somit mittels des Federelements an dem Gehäuse in der ersten Position gehalten. Die Montageplatte kann auch als Federplatte bezeichnet werden.

Gemäß einer weiteren Ausgestaltung ist das Federelement als Druckfeder ausgestaltet.

Optional können auch zwei oder mehr Federelemente in dem Gehäuse gelagert sein. Dadurch ist beispielsweise eine gleichmäßige Kraftverteilung realisierbar.

Gemäß einer weiteren Ausgestaltung weist das Gehäuse eine Verdrehschutznase zum formschlüssigen Zusammenwirken mit der Frontplatte auf, die wahlweise entfernbar ist. Mit anderen Worten kann die Verdrehschutznase derart entfernt werden, dass diese nicht mehr mit einer korrespondierenden Ausnehmung in der Frontplatte zusammenwirkt. Typischerweise dient die Verdrehschutznase einem Verdrehschutz des Halteadapters bezüglich der Frontplatte in montiertem oder fixiertem Zustand des Befehls- oder Meldegeräts. Dabei greift die Verdrehschutznase in eine entsprechende Ausnehmung in der Frontplatte formschlüssig ein, sodass zumindest eine Bewegung des Halteadapters in einer Ebene parallel zu der Frontplatte im montierten Zustand blockiert ist. Dadurch, dass die Verdrehschutznase wahlweise entfernbar ausgebildet ist, kann ein Kunde je nach Ausgestaltung der Frontplatte auf die Verdrehschutznase zurückgreifen oder auf einen formschlüssigen Verdrehschutz verzichten.

Bei der Verdrehschutznase kann es sich beispielsweise um eine metallische Nase oder eine aus Kunststoff gefertigte Nase, etwa mittels eines Spritzgusses, handeln. Die Verdrehschutznase ist beispielsweise einstückig mit dem Gehäuse ausgebildet oder als separates Element an diesem angeordnet und befestigt.

Gemäß einer Ausgestaltung ist die Verdrehschutznase abbrechbar oder entgegen einer Federkraft elastisch verbiegbar ausgebildet. Im Falle der abbrechbaren Variante ist beispielsweise eine Sollbruchstelle oder dergleichen vorgesehen. Dies ermöglicht es, die Verdrehschutznase manuell abzubrechen. Alternativ kann die Verdrehschutznase auch ausgebildet sein, um mittels eines Werkzeuges abgebrochen zu werden. Im Falle der biegbaren Variante kann die Verdrehschutznase beispielsweise umgeklappt oder zurückgezogen oder zurückgebogen werden. Beispielsweise kann ein Federelement vorgesehen sein, welches mit der Verdrehschutznase zusammenwirkt. Alternativ ist die Verdrehschutznase elastisch ausgebildet oder elastisch an dem Gehäuse angeordnet. Eine solche Verdrehschutznase trägt dazu bei, dass je nach Ausbildung einer Frontplatte auf dem formschlüssigen Verdrehschutz zurückgegriffen oder verzichtet werden kann, ohne dass dafür ein extra Halteadapter oder Gehäuse notwendig wäre.

Gemäß einer Ausgestaltung ist die Verdrehschutznase als zu dem Gehäuse separates Teil geformt und in einer entsprechenden Ausnehmung im Gehäuse verrastet. Beispielsweise ist die Ausnehmung formschlüssig in die entsprechende Ausnehmung des Gehäuses eingesteckt und darin verrastet.

Es sei an dieser Stelle erwähnt, dass die entfernbare Verdrehschutznase auch unabhängig von den zuvor beschriebenen Ausgestaltungen des Halteadapters vorgesehen sein kann. Beispielsweise kann die Verdrehschutznase auch bei Halteadaptern vorgesehen sein, die keinen Höhenausgleich einer Frontplatte ermöglichen.

Gemäß einer weiteren Ausgestaltung weist das Gehäuse zumindest einen Haltedorn auf, welcher zum zumindest kraftschlüssigen Zusammenwirken mit der Frontplatte ausgebildet ist. Unter dem Haltedorn wird ein Element verstanden, welches eine spitze oder eine sich zu einer Spitze verjüngende Formgebung aufweist. Im fixierten Zustand eines Befehls- oder Meldegerätes wirkt eine Haltekraft über das Gehäuse und den Haltedorn auf die Frontplatte.

Beispielsweise bohrt sich der Haltedorn in die Frontplatte hinein. Mit anderen Worten kann beim Festlegen des Befehlsoder Meldegeräts eine Kraft über den Haltedorn auf die Frontplatte übertragen werden, die dafür sorgt, dass der Halteadapter kraftschlüssig und/oder zugleich auch formschlüssig an der Frontplatte festgelegt ist. Dadurch wird ein Verdrehschutz analog zu oben realisiert.

Gemäß einer Ausgestaltung ist der Haltedorn aus einem Metallwerkstoff oder als Spritzgussteil hergestellt.

Gemäß einer weiteren Ausgestaltung ist der Haltedorn eine Schraube, als Drehteil gebildet oder durch Biegen eines Metallblechs geformt. Beispielsweise werden Kanten eines Blechs zum Formen des Haltedorns umgebogen.

Gemäß einer weiteren Ausgestaltung können auch zwei oder mehrere Haltedorne vorgesehen sein. Dadurch wird zu einer gleichmäßigeren Kraftverteilung beim Fixieren des Befehlsoder Meldegeräts beigetragen.

Gemäß einer weiteren Ausgestaltung ist eine Materialhärte des Haltedorns größer ist als eine Materialhärte der Frontplatte. Dadurch wird zu dem Kraftschluss beigetragen. Insbesondere wird sichergestellt, dass bei Aufbringen einer entsprechenden Haltekraft der Verdrehschutz sichergestellt ist.

Gemäß einem zweiten Aspekt wird eine Anordnung offenbart, die ein Befehls- oder Meldegerät aufweist, eine Frontplatte mit einer Öffnung sowie einen Halteadapter gemäß einer der zuvor beschriebenen Ausgestaltungen. Die Anordnung kann auch als Installationssystem oder Installationseinheit bezeichnet werden. Das Befehls- oder Meldegerät ist von einer Vorderseite der Frontplatte durch die Öffnung der Frontplatte geführt und über den Halteadapter an einer Rückseite der Frontplatte befestigt. Das Befehls- oder Meldegerät wirkt mit der verschiebbaren Montageplatte des Halteadapters derart zusammen, dass ein Höhenausgleich in Abhängigkeit einer Dicke der Frontplatte hergestellt ist.

Die Anordnung ermöglicht im Wesentlichen die vorgenannten Vorteile und Funktionen. Beispielsweise wird das Befehlsoder Meldegerät durch die Öffnung der Frontplatte und durch den Halteadapter, also durch die Montageplatte und die Öffnung des Gehäuses hindurch geführt, wobei anschließend ein Befestigungsmittel wie eine Ringmutter auf einen Grundkörper des Befehls- oder Meldegeräts aufgeschraubt wird, der eine Kraft auf den Halteadapter ausübt und diesen gegen die Frontplatte von der Rückseite verschraubt. Der Grundkörper des Befehls- beziehungsweise Meldegeräts weist einen weiteren Anschlag auf, der im montieren Zustand bzw. beim Montieren gegen die Montageplatte so anschlägt, dass diese entsprechend der Dicke der Frontplatte relativ zu dem Gehäuse des Halteadapters verschoben wird. Somit kann unabhängig von einer Dicke der Frontplatte das Befehls- oder Meldegerät einfach montiert werden, ohne dass für unterschiedliche Dicken verschiedene Halteadapter nötig wären.

Gemäß einer weiteren Ausgestaltung ist die Rückseite der Frontplatte in einem Bereich, in dem die Frontplatte mit einem Haltedorn des Gehäuses zumindest kraftschlüssig zusammenwirkt, mit einer Beschichtung aus einem elastischen und/oder geschäumten Material versehen. Dadurch wird eine Reibkraft oder Haftkraft erhöht, wenn der Halteadapter über den Haltedorn an dem Gehäuse kraftschlüssig festgelegt ist. Dies kann alternativ auch dadurch erreicht werden, dass die Frontplatte in dem besagten Bereich und/oder das Gehäuse zum kraftschlüssigen Zusammenwirken mit einem Material oder einer Beschichtung mit erhöhter Oberflächenrauigkeit versehen sind. Die Rauigkeit ist im Vergleich zu der Frontplatte selbst bzw. dem Gehäuse erhöht. Beispielsweise ist auf die Frontplatte und/oder auf das Gehäuse jeweils ein Schmirgelpapier aufgebracht.

Weitere vorteilhafte Ausgestaltungen und Funktionen sind in der nachfolgenden, ausführlichen Beschreibung von Ausführungsbeispielen offenbart.

Die Ausführungsbeispiele werden unter Zuhilfenahme der angehängten Figuren nachfolgend beschrieben. Gleichartige oder gleich wirkende Elemente sind figurenübergreifend mit den gleichen Bezugszeichen versehen.

In den Figuren zeigen:
Figuren 1 und 2 zwei perspektivische, schematisch Ansichten einer Anordnung mit einem Befehlsgerät und einem Halteadapter gemäß einem Ausführungsbeispiel der Erfindung,
Figur 3 eine perspektivische Explosionsdarstellung des Halteadapters,
Figur 4 eine schematische Schnittdarstellung des zusammengebauten Halteadapters,
Figur 5 eine Schnittdarstellung der Anordnung im montierten Zustand und
Figur 6 eine Schnittdarstellung einer Anordnung im montierten Zustand gemäß einem weiteren Ausführungsbeispiel.

Figuren 1 und 2 zeigen in einer Explosionsansicht eine Anordnung 1 zur Fixierung eines Befehlsgerätes 2 an einer Frontplatte 3. Dabei zeigt Figur 1 eine Frontansicht mit Blick auf eine Vorderseite 4 der Frontplatte 3, während Figur 2 eine Rückansicht mit Blick auf eine Rückseite 5 der Frontplatte 3 darstellt.

Bei der Frontplatte 3 handelt es sich um eine Wand eines Gehäuses, etwa eines Schaltschranks. Alternativ kann es sich auch um eine andere Wandung handeln, etwa eines Gebäudes oder einer Anlage.

Das Befehlsgerät 2, welches im Ausführungsbeispiel ein Drucktaster ist, weist eine Rosette 6 und einen daran anschließenden zylindrischen Grundkörper 7 auf. Der Grundkörper 7 kann wie im Ausführungsbeispiel gezeigt wiederum funktionell und/oder mechanisch untergliedert sein.

Insbesondere hat der Grundkörper 7 einen Außengewindeabschnitt für eine Schraubbefestigung an der Frontplatte 3.

Zur Befestigung des Befehlsgeräts 2 an der Frontplatte 3, wird das Befehlsgerät 2 über eine entsprechende, dem Befehlsgerät 2 hinsichtlich einer Formgebung angepasste Öffnung 8 der Frontplatte 3 in einen Halteadapter 9 entlang einer axialen Richtung R geführt. Der Halteadapter 9 ist ebenfalls hinsichtlich einer Formgebung an das Befehlsgerät 2, etwa an den Grundkörper 2, geeignet angepasst, und ist eingerichtet, das Befehlsgerät 2 aufzunehmen und sicher an der Frontplatte festzulegen. Der Halteadapter 9 hat weiter die Funktion, dass auch andere Befehls- oder Meldegeräte an der Frontplatte festgelegt werden können, unabhängig von der Ausgestaltung der Frontplatte 3 selbst.

Abschließend wird das Befehlsgerät 2 von der Rückseite her mit einem Befestigungselement 10, im Ausführungsbeispiel eine Ringmutter oder ein Gewindering, gegen den Halteadapter 9 und darüber gegen die Frontplatte 3 verschraubt. Dadurch ist das Befehlsgerät 2 (s. Figuren 5 und 6) sicher an der Frontplatte 3 befestigt. Mittels des Halteadapters 9 und dem Befestigungselement 10 ist es möglich, das Befehlsgerät 2 zudem mit einem vordefinierten Drehmoment festzulegen. Der Halteadapter 9 trägt in besonderem Maße zu einer flexiblen Befestigung von Befehlsgeräten an einer Frontplatte bei, wie nachfolgend genauer beschrieben ist.

Figur 3 zeigt detailliert eine Explosionsansicht des Halteadapters 9. Der Halteadapter 9 weist ein Gehäuse 11 auf, in welchem eine Montageplatte 12 verschiebbar und gefedert mittels zweier Federelemente 13 gelagert ist. Die Montageplatte 12 kann auch als Federplatte bezeichnet werden. Das Gehäuse 11 ist herfür zu einer Seite hin so geöffnet, dass die Montageplatte 12 in das Gehäuse 11 eingebracht werden kann. Die Montageplatte 12 ist innerhalb des Gehäuses 11 so formschlüssig geführt, dass diese entlang der axialen Richtung R verschiebbar bzw. bewegbar ist. Für die formschlüssige Führung bieten sich verschiedene konstruktive Möglichkeiten an, etwa Führungsrippen, Führungsdorne und/oder eine entsprechende Abstimmung der äußeren Formgebung (Kontur) der Montageplatte 12 an eine innere Formgebung des Gehäuses 11. Das Gehäuse 11 hat eine erste Ausnehmung 14 und die Montageplatte 12 hat eine zweite Ausnehmung 15, die im montierten Zustand fluchtend zueinander angeordnet sind, so dass das Befehlsgerät 2 durch die beiden Ausnehmungen 14, 15 führbar ist für die Montage (siehe Figuren 5 und 6).

Das Gehäuse 11 weist weiter ein oder mehrere Anschlagelemente 16 auf, die ein Herausfallen der Montageplatte 12 aus dem Gehäuse 11 verhindern. Zusätzlich dienen die Anschlagelemente 16 dazu, dass die Montageplatte 12 in der Art einer Schnappoder Rastverbindung in das Gehäuse 11 eingeklickt werden kann. Mittels der Federelemente 13 ist die Montageplatte 12 federbelastet, sodass diese entlang der axialen Richtung gegen die Anschlagelemente 16 gedrückt wird.

Figur 4 zeigt eine Schnittansicht des zusammengebauten Halteadapters 9, wobei die Montageplatte 12 in einer ersten Endposition P1 im Gehäuse 11 gezeigt ist. Die erste Endposition P1 beschreibt den ursprünglichen, entspannten Zustand der Montageplatte 12 bezüglich des Gehäuses 11, in welchem diese den geringsten Abstand zu einer Montageseite 17 des Gehäuses 11 hat. Die Montageseite 17 ist der Rückseite 5 der Frontplatte 3 zugeordnet. Mit anderen Worten liegt die Montageseite 17 der Frontplatte 3 im montierten Zustand des Befehlsgeräts 2 gegenüber. Die erste Endposition P1 definiert eine ebene Lage der Montageplatte 12 parallel zu der Montageseite bezüglich der axialen Richtung R. Die Montageplatte 12 ist entgegen einer Federkraft der Federelemente 13 entlang der axialen Richtung R innerhalb des Gehäuses 11 bis in eine zweite Endposition verschiebbar, wie später noch beschrieben wird.

Weiterhin ist in Figuren 3 und 4 zu erkennen, dass in dem Gehäuse 11 drei Haltedorne 18 angeordnet sind, die als Schrauben ausgebildet sind. Die Haltedorne 18 sind so in das Gehäuse 11 eingeschraubt, dass zumindest ein kleiner Teil einer Spitze der Haltedorne 18 an der Montageseite 15 hervorsteht. Die Haltedorne 18 können auch anders, etwa wie eingangs erwähnt, ausgestaltet und/oder am Gehäuse 11 angeordnet sein.

Weiterhin ist in Figuren 3 und 4 eine Verdrehschutznase 19 dargestellt, die im Ausführungsbeispiel einstückig mit dem Gehäuse 11 ausgebildet ist (s. auch Figur 1). Die Verdrehschutznase 19 ist als Vorsprung ausgebildet, um in einem an der Frontplatte 3 festgelegten Zustand in eine entsprechende Ausnehmung 20 der Frontplatte 3 formschlüssig einzugreifen (siehe Figuren 1 und 2).

Figur 5 zeigt die Anordnung 1 in einem zusammengebauten Zustand in einer schematischen Querschnittansicht. Dabei ist das Befehlsgerät 2 an der Frontplatte 3 festgelegt und von einer Gegenseite gegen die Frontplatte 3 verschraubt. Dabei ist das Befestigungselement 10 über den Gewindeabschnitt des Grundkörpers 7 mit dem Befehlsgerät 2 verschraubt, wobei das Befestigungselement 10 gegen den Halteadapter 9, also das Gehäuse 11, anschlägt. Im Ausführungsbeispiel weist das Gehäuse 11 einen oder mehrere Gehäuseanschläge 21 für das formschlüssige Anschlagen des Befestigungselements 10 auf. Durch das Verschrauben wird die Frontplatte 3 zwischen den Halteadapter 9 und das Befehlsgerät 2, insbesondere die Rosette 6, geklemmt und somit an der Frontplatte 3 befestigt.

Weiterhin weist der Grundkörper 7 des Befehlsgeräts 2 ein Anschlagelement 22 auf, welches ringförmig gebildet ist. Im montierten Zustand bzw. bereits bei der Montage schlägt das Anschlagelement 22 gegen die Montageplatte 12 an. In Abhängigkeit einer Dicke 23 der Frontplatte 3 wird nun die Montageplatte 12 beim Festziehen mehr oder weniger relativ zu dem Gehäuse 11 verschoben bzw. gegen die Federkraft der Federelemente 13. Dadurch kann unabhängig von der Dicke 23 der Frontplatte 3 ein Höhen- bzw. Hubausgleich mittels des Halteadapters 9 erreicht werden.

In Figur 6 ist dabei eine im Vergleich zu Figur 6 dickere Frontplatte 3 dargestellt, wobei zu erkennen ist, dass die Montageplatte 12 entgegen der Federkraft der Federelemente 13 gegen das Gehäuse 11 gedrückt ist. Dabei befindet sich die Montageplatte 12 in einer zweiten Endposition P2, die ein maximales Eindrücken der Montageplatte 12 in der axialen Richtung R definiert. Es sei darauf hingewiesen, dass kein Federelement 13 in Figur 6 erkennbar ist.

Weiterhin ist in Figuren 5 und 6 zu erkennen, dass der Halteadapter 9 derart gegen die Frontplatte 3 verschraubt ist, dass die Haltedorne 18 mit der Rückseite 5 der Frontplatte 3 zusammenwirken. Dadurch wird zusätzlich ein Kraft- und Formschluss des Halteadapters 9 mit der Frontplatte 3 erreicht.

Optional kann ein Material der Haltedorne 18 härter sein, als ein Material der Frontplatte.

Optional kann die Rückseite 5 der Frontplatte 3 in den Bereich, in denen die Haltedorne 18 mit der Frontplatte 3 zusammenwirken und in einer Wirkverbindung stehen, mit einer Beschichten überzogen sein, etwa mit einem elastischen oder geschäumten Material, insbesondere Kunststoffmaterial.

In den beschriebenen Ausführungsbeispielen ist die Verdrehschutznase 19 entfernbar ausgebildet. Beispielsweise weist die Verdrehschutznase 19 bzw. das Gehäuse 11 eine Sollbruchstelle auf, so dass diese bei Bedarf abgebrochen werden kann. Dadurch kann der Halteadapter 9 auch mit Frontplatten verwendet werden, die keine entsprechende Ausnehmung 20 haben. Alternativ kann die Verdrehschutznase 19 auch gefedert oder elastisch abbiegbar sein.

Weiterhin sei erwähnt, dass der Grundkörper 7 des Befehlsgeräts 2 auch eine weitere, optionale Verdrehschutznase 24 aufweist (s. Figuren 1, 2, 5 und 6), die mit einer weiteren Ausnehmung 25 (s. Figur 3) der Montageplatte 12 analog zu oben zusammenwirkt, um einen Verdrehschutz zu bewirken.

### Bezugszeichenliste

- 1: Anordnung
- 2: Befehlsgerät
- 3: Frontplatte
- 4: Vorderseite
- 5: Rückseite
- 6: Rosette
- 7: Grundkörper
- 8: Öffnung
- 9: Halteadapter
- 10: Befestigungselement
- 11: Gehäuse
- 12: Montageplatte
- 13: Federelement
- 14: erste Ausnehmung
- 15: zweite Ausnehmung
- 16: Anschlagelement
- 17: Montageseite
- 18: Haltedorn
- 19: Verdrehschutznase
- 20: Ausnehmung
- 21: Gehäuseanschlag
- 22: Anschlagelement
- 23: Dicke
- 24: Verdrehschutznase
- 25: weitere Ausnehmung
- P1: erste Endposition
- P2: zweite Endposition
- R: axiale Richtung

## Patentansprüche

1. Halteadapter (9) für die Fixierung von Befehls- und Meldegeräten (2), insbesondere von Drucktaster, an einer Frontplatte (3), der Halteadapter aufweisend
- ein Gehäuse (11) mit einer ersten Ausnehmung (14), und
- eine in dem Gehäuse (11) gelagerte Montageplatte (12) mit einer zweiten Ausnehmung (15), wobei die zweite Ausnehmung (15) fluchtend zu der ersten Ausnehmung (14) angeordnet ist, so dass ein Befehls- oder Meldegerät (2) in einer axialen Richtung (R) durch die beiden Ausnehmungen (14, 15) führbar ist;
**dadurch gekennzeichnet, dass**
die Montageplatte (12) zwischen einer ersten Endposition (P1) und einer zweiten Endposition (P2) in der axialen Richtung (R) relativ zu dem Gehäuse (11) in dem Gehäuse (11) verschiebbar gelagert ist, so dass bei der Fixierung eines Befehls- oder Meldegeräts (2) an der Frontplatte (3) die Montageplatte (12) in Abhängigkeit einer Dicke (23) der Frontplatte (3) relativ bezüglich des Gehäuses (11) verschiebbar und ein Höhenausgleich in Abhängigkeit der Dicke (23) der Frontplatte (3) erzielbar ist.

2. Halteadapter (9) nach Anspruch 1, wobei das Gehäuse (11) einen Verrastmechanismus aufweist, der mit der Montageplatte (12) für den Höhenausgleich zusammenwirkt.

3. Halteadapter (9) nach Anspruch 1 oder 2, wobei in dem Gehäuse (11) ein Federelement (13) gelagert ist, welches mit der Montageplatte (12) zusammenwirkt, so dass die Montageplatte (12) aus der ersten Endposition (P1) entgegen einer Federkraft des Federelements (13) in der axialen Richtung (R) relativ zu dem Gehäuse (11) verschiebbar ist.

4. Halteadapter (9) nach einem der vorhergehenden Ansprüche, wobei das Gehäuse (11) eine Verdrehschutznase (19) zum formschlüssigen Zusammenwirken mit der Frontplatte (3) aufweist, die wahlweise entfernbar ist.

5. Halteadapter (9) nach Anspruch 4, wobei die Verdrehschutznase (19) abbrechbar oder entgegen einer Federkraft elastisch verbiegbar ausgebildet ist.

6. Halteadapter (9) nach Anspruch 4 oder 5, wobei die Verdrehschutznase (19) als zu dem Gehäuse (11) separates Teil geformt ist und in einer entsprechenden Ausnehmung im Gehäuse (11) verrastet ist.

7. Halteadapter (9) nach einem der vorhergehenden Ansprüche, wobei das Gehäuse (11) zumindest einen Haltedorn (18) aufweist, welcher zum zumindest kraftschlüssigen Zusammenwirken mit der Frontplatte (3) ausgebildet ist.

8. Halteadapter (9) nach Anspruch 7, wobei eine Materialhärte des Haltedorns (18) größer ist als eine Materialhärte der Frontplatte (3).

9. Anordnung (1), aufweisend
- ein Befehls- oder Meldegerät (2);
- eine Frontplatte (3) mit einer Öffnung (8);
- einen Halteadapter (9) nach einem der vorhergehenden Ansprüche,
wobei
- das Befehls- oder Meldegerät (2) von einer Vorderseite (4) der Frontplatte (3) durch die Öffnung (8) der Frontplatte (3) geführt ist und über den Halteadapter (9) an einer Rückseite (5) der Frontplatte (3) befestigt ist; und
- das Befehls- oder Meldegerät (2) mit der verschiebbaren Montageplatte (12) des Halteadapters (9) derart zusammenwirkt, dass ein Höhenausgleich in Abhängigkeit einer Dicke (23) der Frontplatte (3) hergestellt ist.

10. Anordnung (1) nach Anspruch 9, wobei die Rückseite (5) der Frontplatte (3) in einem Bereich, in dem die Frontplatte (3) mit einem Haltedorn (18) des Gehäuses (11) zumindest kraftschlüssig zusammenwirkt, mit einer Beschichtung aus einem elastischen und/oder geschäumten Material versehen ist.

## Claims

1. Retaining adapter (9) for fixing control and signaling devices (2), in particular pushbuttons, on a front panel (3), the retaining adapter comprising
- a housing (11) having a first recess (14), and
- a mounting plate (12) mounted in the housing (11) having a second recess (15), wherein the second recess (15) is arranged in alignment with the first recess (14), so that a control or signaling device (2) can be guided through the two recesses (14, 15) in an axial direction (R);
**characterized in that**
the mounting plate (12) is displaceably mounted in the housing (11) between a first end position (P1) and a second end position (P2) in the axial direction (R) relative to the housing (11), so that, when a control or signaling device (2) is fixed on the front panel (3), the mounting plate (12) is displaceable relative to the housing (11) according to a thickness (23) of the front panel (3) and a height adjustment according to the thickness (23) of the front panel (3) is achievable.

2. Retaining adapter (9) according to claim 1, wherein the housing (11) comprises a latching mechanism which interacts with the mounting plate (12) to perform a height adjustment.

3. Retaining adapter (9) according to claim 1 or 2, wherein, in the housing (11), a spring element (13) is mounted, which interacts with the mounting plate (12) so that the mounting plate (12) is displaceable from the first end position (P1) against a spring force of the spring element (13) in the axial direction (R) relative to the housing (11).

4. Retaining adapter (9) according to any of the preceding claims, wherein the housing (11) comprises an anti-rotation lug (19) for a positive interaction with the front panel (3), which can be removed.

5. Retaining adapter (9) according to claim 4, wherein the anti-rotation lug (19) is designed to be breakable or elastically bendable against a spring force.

6. Retaining adapter (9) according to claim 4 or 5, wherein the anti-rotation lug (19) is formed as a part which is separate from the housing (11) and latched in a corresponding recess in the housing (11).

7. Retaining adapter (9) according to any of the preceding claims, wherein the housing (11) comprises at least one retaining mandrel (18) which is designed for an at least non-positive interaction with the front panel (3).

8. Retaining adapter (9) according to claim 7, wherein a material hardness of the retaining mandrel (18) is greater than a material hardness of the front panel (3).

9. Arrangement (1), comprising
- a control or signaling device (2);
- a front panel (3) with an opening (8);
- a retaining adapter (9) according to any of the preceding claims,
wherein
- the control or signaling device (2) is guided from a front side (4) of the front panel (3) through the opening (8) in the front panel (3) and mounted on a back rear side (5) of the front panel (3) by means of the retaining adapter (9); and
- the control or signaling device (2) interacts with the displaceable mounting plate (12) of the retaining adapter (9) such that a height compensation according to a thickness (23) of the front panel (3) is achieved.

10. Arrangement (1) according to claim 9, wherein the rear side (5) of the front panel (3) is provided with a coating of an elastic and/or foamed material in a region in which the front panel (3) interacts with a retaining mandrel (18) of the housing (11) at least in a non-positive manner.

## Revendications

1. Adaptateur de retenue (9) pour la fixation d'appareils de commande et de signalisation (2), en particulier de boutons-poussoirs, à un panneau avant (3), l'adaptateur de retenue présentant
- un boîtier (11) comportant un premier évidement (14), et
- un panneau de montage (12) monté dans le boîtier (11) et comportant un second évidement (15), le second évidement (15) étant disposé en alignement avec le premier évidement (14), de sorte qu'un appareil de commande ou de signalisation (2) peut être guidé dans une direction axiale (R) à travers les deux évidements (14, 15) ;
**caractérisé en ce que**
le panneau de montage (12) est monté de manière à pouvoir être déplacé dans le boîtier (11) entre une première position d'extrémité (P1) et une seconde position d'extrémité (P2) dans la direction axiale (R) par rapport au boîtier (11), de sorte que lors de la fixation d'un appareil de commande ou de signalisation (2) sur le panneau avant (3), le panneau de montage (12) peut être déplacé en fonction d'une épaisseur (23) du panneau avant (3) par rapport au boîtier (11) et un réglage en hauteur en fonction de l'épaisseur (23) du panneau avant (3) peut être réalisé.

2. Adaptateur de retenue (9) selon la revendication 1, dans lequel le boîtier (11) présente un mécanisme de verrouillage qui coopère avec le panneau de montage (12) pour le réglage en hauteur.

3. Adaptateur de retenue (9) selon la revendication 1 ou 2, dans lequel un élément de ressort (13) est monté dans le boîtier (11) et coopère avec le panneau de montage (12), de sorte que le panneau de montage (12) peut être déplacé à partir de la première position d'extrémité (P1) à l'encontre d'une force de ressort de l'élément de ressort (13) dans la direction axiale (R) par rapport au boîtier (11).

4. Adaptateur de retenue (9) selon l'une des revendications précédentes, dans lequel le boîtier (11) présente un nez anti-torsion (19) permettant une coopération par complémentarité de forme avec le panneau avant (3) et pouvant éventuellement être retiré.

5. Adaptateur de retenue (9) selon la revendication 4, dans lequel le nez anti-torsion (19) est conçu de manière à pouvoir être rompu ou à être élastiquement pliable à l'encontre d'une force de ressort.

6. Adaptateur de retenue (9) selon la revendication 4 ou 5, dans lequel le nez anti-torsion (19) est réalisé sous la forme d'une pièce séparée du boîtier (11), et est encliqueté dans un évidement correspondant dans le boîtier (11).

7. Adaptateur de retenue (9) selon l'une des revendications précédentes, dans lequel le boîtier (11) présente au moins un mandrin de retenue (18) qui est conçu pour une coopération au moins par liaison de force avec le panneau avant (3).

8. Adaptateur de retenue (9) selon la revendication 7, dans lequel une dureté de matériau du mandrin de retenue (18) est supérieure à une dureté de matériau du panneau avant (3).

9. Agencement (1), présentant
- un appareil de commande ou de signalisation (2) ;
- un panneau avant (3) comportant une ouverture (8) ;
- un adaptateur de retenue (9) selon l'une des revendications précédentes,
dans lequel
- l'appareil de commande ou de signalisation (2) est guidé depuis une face avant (4) du panneau avant (3) à travers l'ouverture (8) du panneau avant (3) et est fixé sur une face arrière (5) du panneau avant (3) par l'intermédiaire de l'adaptateur de retenue (9) ; et
- l'appareil de commande ou de signalisation (2) coopère avec le panneau de montage (12), pouvant être déplacé, de l'adaptateur de retenue (9) de telle manière qu'un réglage en hauteur est réalisé en fonction d'une épaisseur (23) du panneau avant (3).

10. Agencement (1) selon la revendication 9, dans lequel la face arrière (5) du panneau avant (3) est pourvue d'un revêtement en un matériau élastique et/ou en mousse, dans une région dans laquelle le panneau avant (3) coopère au moins par liaison de force avec un mandrin de retenue (18) du boîtier (11).
